# EUROPÄISCHE PATENTSCHRIFT

(11) **EP 1 135 615 B1**
(45) Veröffentlichungstag und Bekanntmachung des Hinweises auf die Patenterteilung: **21.01.2004**
(21) Anmeldenummer: 99957983.2
(22) Anmeldetag: 03.11.1999
(51) Int. Cl.: F15B 20/00, F15B 13/042

(54) **WEGEVENTIL**
DIRECTIONAL VALVE
DISTRIBUTEUR

(30) Priorität: 08.12.1998 DE 19856563
(43) Veröffentlichungstag der Anmeldung: 26.09.2001
(73) Patentinhaber: Bosch Rexroth AG, 97816 Lohr am Main (DE)
(72) Erfinder: REITH, Werner, D-97776 Eussenheim (DE); NGUYEN XUAN, Binh, D-97833 Frammersbach (DE)
(86) Internationale Anmeldenummer: PCT/EP1999/008383
(87) Internationale Veröffentlichungsnummer: WO 2000/034667

(56) Entgegenhaltungen:
- EP-A- 0 628 731
- DE-A- 3 734 058
- DE-A- 19 710 318
- US-A- 3 604 459

## Beschreibung

Die Erfindung bezieht sich auf ein vorgesteuertes Wegeventil, das die Merkmale aus dem Oberbegriff des Patentanspruchs 1 aufweist.

Aus der DE 197 10 318 A1 ist ein vorgesteuertes Wegeventil bekannt, das bis auf die Druckfeder die erwähnten Merkmale aufweist. Es wird gezeigt ein Ventil in Form eines Dreiwege-Proportional-Einbauventiles mit einem induktiven Wegaufnehmer zum Erfassen der Steuerkolbenposition und mit einem angebauten Vorsteuerventil, über das die Druckräume für die Steuerung der Stellung des Steuerkolbens mit Steuerdruck beaufschlagbar sind, um den Steuerkolben in die betreffenden axialen Positionen zu bewegen, die den gewünschten Schaltstellungen des Ventiles entsprechen.

Wenn bei derartigen Ventilen aus irgendeinem Grund kein auf den Steuerkolben einwirkender Steuerdruck vorhanden ist, sei es, daß die Anlage, von der das Ventil einen Teil bildet, ausgeschaltet und kein Systemdruck vorhanden ist, sei es, daß ein Stromausfall am Vorsteuerventil oder eine Notausschaltung das hydraulische Kurzschließen der Druckräume am Steuerkolben bewirkt, dann nimmt der Steuerkolben eine undefinierte axiale Position ein. Bei einem Einschalten des Systemdruckes kann es daher dazukommen, daß ein angeschlossener Verbraucher eine ungewollte, unkontrollierte Bewegung ausführt, was eine Unfallgefahr darstellen oder zu einer Betriebsstörung führen kann.

Aus der EP 0 628 731 A1 ist ein vorgesteuertes Wegeventil mit allen Merkmalen aus dem Oberbegriff des Patentanspruchs 1 bekannt. Bei diesem Ventil ist die von der Druckfeder auf den Steuerkolben ausgeübte Kraft so groß, daß der Steuerkolben von der Druckfeder gegen einen gehäusefesten Anschlag gedrückt wird, wenn die Vorsteuerung ausfällt. Auch hier können schnelle unkontrollierte Bewegungen des hydraulischen Verbrauchers auftreten.

Aus der US-A 3 604 459 ist ein Wegeventil mit zwei Schaltstellungen bekannt, dessen Steuerkolben in die eine Richtung dadurch verstellt wird, daß eine Druckkraft die Kraft einer Druckfeder überwindet, während eine Verstellung in die andere Richtung zur Verbindung eines Verbraucheranschlusses mit dem Tankanschluß nach Erniedrigung der Druckkraft durch die Druckfeder bewirkt wird.

Der Erfindung liegt die Aufgabe zugrunde, ein vorgesteuertes Wegeventil mit den Merkmalen aus dem Oberbegriff des Patentanspruchs 1 so weiter zu entwickeln, daß die vorstehend erwähnten, sich aufgrund eines Wegfalles des Steuerdruckes ergebenden Probleme vermieden sind.

Bei einem Wegeventil der eingangs genannten Art ist diese Aufgabe erfindungsgemäß dadurch gelöst, daß die Vorspannung der Druckfeder und damit die von der Druckfeder ausgeübte Kraft nur so groß ist, daß die Strömungskräfte ab einer bestimmten Stärke der Druckmittelströmung zwischen dem Verbraucheranschluß und dem Tankanschluß die von der Druckfeder ausgeübte Kraft kompensieren.

Dadurch wird erreicht, daß bei einem Wegfall der Steuerdrücke der Steuerkolben durch die auf ihn einwirkende Federkraft lediglich so weit im Sinne des Öffnens der Verbindung vom Verbraucheranschluß zum Tankanschluß verschoben wird, bis sich eine bestimmte Stärke der Druckmittelströmung zum Tankanschluß hin einstellt, bei der die hierbei auf den Steuerkolben einwirkende Strömungskräfte die Federkraft kompensieren. Dadurch stellt sich bei einer gewünschten, durch die Stärke der Federkraft wählbaren Druckmittelströmung vom Verbraucher zum Tank ein Kraftgleichgewicht am Steuerkolben ein. Bei entsprechender Wahl der Stärke der Federkraft entspricht dieser Gleichgewichtszustand einer Stärke der Druckmittelströmung, bei der sich der betreffende Verbraucher nur sehr langsam und damit weitgehend gefahrlos an seinen Endanschlag bewegt.

Bei einem vorteilhaften Ausführungsbeispiel bildet der Steuerkolben an seinem vorderen Ende einen in einer Ventilbuchse geführten Rohrschieber, dessen offenes vorderes Ende mit dem Verbraucheranschluß in Verbindung ist und der ein Steuerfenster aufweist, das bei aus dem Ventilgehäuse heraus nach vorn geschobener axialer Position die Verbindung zum Tankanschluß herstellt.

Die Druckfeder stützt sich vorteilhafterweise einerseits am rückwärtigen Ende des Steuerkolbens und andererseits am inneren Ende des Ventilgehäuseinnenraumes ab.

Nachstehend ist die Erfindung anhand der Zeichnung im einzelnen erläutert, in der die einzige Figur einen teilweise schematisch vereinfacht gezeichneten Längsschnitt eines Ausführungsbeispieles des erfindungsgemäßen Wegeventils zeigt.

Ein in der Figur als Ganzes mit 1 bezeichnetes Einbau-Wegeventil weist ein Ventilgehäuse 3 auf, in dem ein Steuerkolben 5 in Axialrichtung, bezogen auf die Gehäuselängsachse 7, verschiebbar ist, um in 3/2-Wege-Funktion eine stufenlose Regelung eines Drucköl-Volumenstromes vom Druckanschluß P zum Verbraucheranschluß A und vom Anschluß A zum Tankanschluß T zu bewirken. Der Steuerkolben 5 weist einen im Durchmesser erweiterten Steuerbund 4 auf, der im Gehäuse 3 zwei Druckräume 6 und 8 abtrennt. Zur Betätigung des Wegeventils 1 sind diese Druckräume 6 und 8 über Steueranschlüsse 11 bzw. 13 mit einem Vorsteuerventil 9 verbunden, das wiederum mittels einer Steuerelektronik 15 betätigbar ist, die in üblicher Weise ausgebildet und daher nicht im einzelnen dargestellt und beschrieben ist. Die Steuerelektronik 15 ist im Gehäuse eines induktiven Wegaufnehmers 1 7 untergebracht, der am Ventilgehäuse 3 angebracht ist und über die Steuerelektronik 15 Teil eines die axiale Position des Steuerkolbens 5 bestimmenden Lageregelkreises bildet.

Der sich vom Steuerbund 4 nach vorn, d.h. aus dem Ventilgehäuse 3 heraus, erstreckende Abschnitt des Steuerkolbens 5 bildet einen Rohrschieber 10, der in einer Ventilbuchse 12 geführt ist: Deren offenes vorderes Ende bildet den Verbraucheranschluß A, während Druckanschluß P und Tankanschluß T nach einwärts versetzt angeordnet sind. Erste Steuerfenster 16 und zweite Steuerfenster 18 stellen bei entsprechender axialer Position des Steuerkolbens 5 die Verbindung zum Druckanschluß P bzw. Tankanschluß T her.

An seinem rückwärtigen, inneren Ende weist der Steuerkolben 5 Ausgleichskanäle 21 auf, die eine Verbindung zum inneren Druckausgleichsraum 23 im Ventilgehäuse 3 bilden. Am rückwärtigen Ende ist der Steuerkolben 5 mit einem koaxialen Weggeberstab 25 verbunden, der sich in ein Wegaufnehmerrohr 27 des induktiven Wegaufnehmers 17 hinein erstreckt. Zwischen dem rückwärtigen Ende des Steuerkolbens 5 und der gegenüberliegenden Wand des Druckausgleichsraums 23 ist eine Druckfeder 29 eingespannt, die den Steuerkolben 5 für eine Bewegung nach vorn, d.h. aus dem Ventilgehäuse 3 heraus (in der Zeichnung nach rechts), vorspannt. Bei fehlender Ansteuerung, d.h. bei einem Betriebszustand, bei dem kein für die Stellung des Steuerkolbens 5 maßgeblicher Steuerdruck gegeben ist, also zwischen den Druckräumen 6 und 8 keine Druckdifferenz vorhanden ist, bewirkt die Kraft der Druckfeder 29 eine Axialverschiebung des Steuerkolbens 5 in eine Position, bei der die Steuerkanten an den Steuerfenstern 18 eine Verbindung vom Innenraum des Rohrschiebers 10 zum Tankanschluß T bilden.

Eine hieraus resultierende Druckmittelströmung, die über den Verbraucheranschluß A in den Rohrschieber 10 vom vorderen Ende her einströmt, übt, je nach Stärke des Druckmittelstromes, entsprechende Strömungskräfte auf den Steuerkolben 5 aus, die der Federkraft der Druckfeder 29 entgegenwirken, deren Federkraft so gewählt ist, daß bereits Druckmittelströme mäßiger Stärke ausreichen, daß verhindert wird, daß die Druckfeder 29 die Verbindung von Anschluß A nach Anschluß T weit öffnet. Ein Ausfall des Steuerdruckes führt daher nur zu einem allmählichen Druckabbau und zu einer langsamen Bewegung des hydraulischen Verbrauchers durch entsprechende Druckmittelströmung von Anschluß A nach Anschluß T.

Während es sich beim dargestellten Ausführungsbeispiel um ein 3-Wegeventil handelt, versteht es sich, daß es auch bei anderen Ventilbauarten, beispielsweise 2-Wegeventilen, von Vorteil sein kann, einen definierten Betriebszustand bei fehlender Ansteuerung mittels einer vom Steuerdruck unabhängig wirkenden Federkraft sicherzustellen.

## Patentansprüche

1. Vorgesteuertes Wegeventil mit einem Ventilgehäuse (3), das einen Druckanschluß (P), einen Tankanschluß (T) und einen Verbraucheranschluß (A) aufweist,
mit einem Steuerkolben (5), der zur Steuerung der fluidischen Verbindungen zwischen den Anschlüssen (P, T, A) im Ventilgehäuse (3) in axialer Richtung bewegbar ist und der einen im Durchmesser gegenüber den Kolbenstimflächen erweiterten Steuerbund (4) besitzt
mit einem ersten Druckraum (6) und mit einem zweiten Druckraum (8), die sich auf gegenüberliegenden Seiten des Steuerbundes (4) befinden und die zur Betätigung des Steuerkolbens (5) mit einer Steuerdruckdifferenz beaufschlagbar sind,
und mit einer Druckfeder (29), die zwischen den Steuerkolben (5) und dem Ventilgehäuse (3) angeordnet ist und von der auf den Steuerkolben (5) eine Kraft in Richtung einer Position ausübbar ist, in der der Steuerkolben (5) den Verbraucheranschluß (A) mit dem Tankanschluß (T) verbindet,
**dadurch gekennzeichnet,**
**daß** die Vorspannung der Druckfeder (29) und damit die von der Druckfeder (29) ausgeübte Kraft nur so groß ist, daß die Strömungskräfte ab einer bestimmten Stärke der Druckmittelströmung zwischen dem Verbraucheranschluß (A) und dem Tankanschluß (T) die von der Druckfeder (29) ausgeübte Kraft kompensieren.

2. Vorgesteuertes Wegeventil nach Anspruch 1, **dadurch gekennzeichnet, daß** der Steuerkolben (5) an seinem vorderen Ende einen in einer am betreffenden Ende des Ventilgehäuses (3) vorgesehenene Ventilbuchse (12) geführten Rohrschieber (10) bildet,
daß das offene, vordere Ende des Rohrschiebers (10) mit dem Verbraucheranschluß (A) in Verbindung ist
und daß der Rohrschieber (10) zumindest ein Steuerfenster (18) aufweist, das bei aus dem Ventilgehäuse (3) heraus nach vom geschobener axialer Position die Verbindung zum Tankanschluß (T) herstellt.

3. Vorgesteuertes Wegeventil nach Anspruch 2, **dadurch gekennzeichnet, daß** sich die Druckfeder (29) einerseits am rückwärtigen Ende des Steuerkolbens (5) und andererseits am inneren Ende des Innenraums des Ventilgehäuses (3) abstützt.

## Claims

1. A pilot operated directional control valve having a valve housing (3) comprising a pressure port (P), a tank port (T) and a consumer port (A), having a control spool (5) which can be moved in axial direction in the valve housing (3) for the control of the fluidic connections between the ports (P, T, A) and which has a control collar (4) that is enlarged in diameter relative to the spool end faces,
having a first pressure chamber (6) and a second pressure chamber (8) which are located on opposite sides of the control collar (4) and can be acted upon by a difference in control pressure for the purpose of activating the control spool (5), and
having a compression spring (29) which is arranged between the control spool (5) and the valve housing (3) and by which a force can be exerted on the control spool (5) in the direction of a position in which the control spool (5) connects the consumer port (A) to the tank port (T),
**characterized in that** the prestressing of the compression spring (29) and therefore the force exerted by the compression spring (29) is only so great that, upwards of a certain strength of the pressure medium flow between the consumer port (A) and the tank port (T), the flow forces compensate the force exerted by the compression spring (29).

2. A pilot operated directional control valve according to claim 1, **characterized in that** the control spool forms at its front end a pipe valve (10) guided in a valve bushing (12) provided on the corresponding end of the valve housing (3), that the open front end of the pipe valve (10) communicates with the consumer port (A), and that the pipe valve (10) has at least one control aperture (18) which, upon being displaced out of the valve housing (3) into a forward axial position, establishes the connection to the tank port (T).

3. A pilot operated directional control valve according to claim 2, **characterized in that** the compression spring (29) rests with its one end on the rear end of the control spool (5) and with its other end on the inner end of the interior space of the valve housing (3).

## Revendications

1. Un distributeur piloté,
doté d'un corps (3) de valve, qui présente un raccord (P) de pression, un raccord (T) de réservoir et un raccord (A) de récepteur,
doté d'un tiroir (5) de commande, qui peut être amené à coulisser dans la direction axiale à l'intérieur du corps (3) de valve pour la commande du raccordement fluide entre les raccords (P, T, A) et qui possède une collerette (4) de commande de diamètre supérieur à celui des surfaces des faces du tiroir,
doté d'une première chambre (6) de pression et doté d'une seconde chambre (8) de pression, qui se trouvent sur des faces opposées de la collerette (4) de commande et qui peuvent être soumises à une différence de pression de commande pour l'actionnement du tiroir (5) de commande,
et doté d'un ressort (29) de pression, qui est disposé entre le tiroir (5) de commande et le corps (3) de valve et qui peut exercer sur le tiroir (5) de commande une force dans le sens d'une position, où le tiroir (5) de commande relie le raccord (A) de récepteur au raccord (T) de réservoir,
**caractérisé en ce que**
la précontrainte du ressort (29) de pression, et donc la force exercée par le ressort (29) de pression, n'est que suffisamment grande, pour que les forces d'écoulement ne compensent la force exercée par le ressort (29) de pression qu'à partir d'un niveau du flux de fluide de pression entre le raccord (A) de récepteur et le raccord (T) de réservoir donné.

2. Un distributeur piloté selon la revendication n° 1, **caractérisé en ce que** le tiroir (5) de commande en son extrémité avant forme un tiroir (10) tubulaire, qui est guidé par une douille (12) de valve prévue en l'extrémité correspondante du corps (3) de valve,
que l'extrémité avant, ouverte, du tiroir (10) tubulaire est reliée au raccord (A) de récepteur
et que le tiroir (10) tubulaire présente au moins une fenêtre (18) de commande, qui, dans une position poussée en avant dans la direction axiale de façon à sortir hors du corps (3) de valve, établit la connexion avec le raccord (T) de réservoir.

3. Un distributeur piloté selon la revendication n° 2, **caractérisé en ce que** le ressort (29) de pression vient s'appuyer d'un côté contre l'extrémité arrière du tiroir (5) de commande et de l'autre côté contre l'extrémité intérieure de la chambre intérieure du corps (3) de valve.
